# FASCICULE DE BREVET EUROPEEN

(11) **EP 1 622 777 B1**
(45) Date de publication et mention de la délivrance du brevet: **29.08.2007**
(21) Numéro de dépôt: 04742629.1
(22) Date de dépôt: 03.05.2004
(51) Int. Cl.: B42D 15/04

(54) **CARTE DEPLOYABLE AUTOMATIQUEMENT**
AUTOMATISCH AUSEINANDERFALTBARE KARTE
AUTOMATICALLY UNFOLDABLE CARD

(30) Priorité: 09.05.2003 FR 0305613
(43) Date de publication de la demande: 08.02.2006
(73) Titulaire: Dirassuian, Patrick, 83160 Valette du Var (FR)
(72) Inventeur: Dirassuian, Patrick, 83160 Valette du Var (FR)
(74) Mandataire: Bentz, Jean-Paul
(86) Numéro de dépôt international: PCT/FR2004/001067
(87) Numéro de publication internationale: WO 2004/101289

(56) Documents cités:
- FR-A- 2 668 736
- FR-A- 2 790 423
- FR-A- 2 821 793
- GB-A- 2 371 516

## Description

La présente invention concerne, de façon générale, le domaine des jeux et plus particulièrement, l'invention concerne une carte déployable comportant des première et seconde portions mobiles l'une par rapport à l'autre et reliées entre elles par un moyen élastique, la carte adoptant sélectivement une configuration fermée dans laquelle le moyen élastique est contraint et les première et seconde portions mobiles sont rapprochées l'une de l'autre et une configuration ouverte dans laquelle la contrainte du moyen élastique est relâchée et les première et seconde portions mobiles sont écartées l'une de l'autre.

Afin de créer un effet de surprise et un divertissement, il est souvent utilisé des systèmes déployables permettant de révéler à un utilisateur, un joueur, ou un spectateur un décor et/ou un objet caché de nature surprenante.

C'est la raison pour laquelle de nombreux fabricants d'objets de farces et attrapes ou de jeux ont développé diverses solutions visant à animer par des moyens mécaniques des objets de divertissement destinés à dévoiler un objet caché.

Une carte déployable du type précédemment défini, et spécifiquement appliquée au domaine des cartes de voeux, permettant un tel effet de surprise, est par exemple décrite dans les documents brevets US 4, 763, 427 et FR 2 668 736.

Ce document présente une carte de voeux disposée dans une enveloppe. Cette carte est un objet en trois dimensions, pliable, doté de portions mobiles entre elles et contraintes par un élastique. Cette carte de voeux est repliée sur elle-même à plat. Dans cette position, l'élastique est contraint et la carte est placée dans une enveloppe d'expédition.

A la réception, le destinataire ouvre l'enveloppe et/ou déchire une portion de l'enveloppe prévue à cet effet, ce qui libère brusquement la carte hors de l'enveloppe et permet son déploiement en trois dimensions.

Cette carte crée un effet de surprise déclenché par une manipulation du destinataire de la carte.

Il est donc souhaitable de développer un objet surprenant permettant le déploiement d'une carte sans que l'intervention immédiate de l'utilisateur soit nécessaire.

Dans ce contexte, la présente invention a pour but de proposer une carte déployable, capable de se déployer sans intervention directe de l'utilisateur.

A cette fin, la carte déployable de l'invention, par ailleurs conforme à la définition générique qu'en donne le préambule ci-dessus, est essentiellement caractérisée en ce qu'elle comporte un moyen de blocage de la carte dans sa configuration fermée, ce moyen de blocage comportant des moyens pour faire passer automatiquement et à retardement la carte, de sa configuration fermée à sa configuration ouverte.

La carte selon l'invention est positionnée une première fois dans une première configuration fermée. Grâce au moyen de blocage, la carte reste dans cette configuration pendant quelques instants, puis de façon automatique et retardée, celle-ci se déploie déclenchant ainsi un effet de surprise.

Préférentiellement, cet effet de surprise est amélioré car la carte peut être adaptée pour cacher, en configuration fermée, un décor ou un objet et pour dévoiler cet objet lorsque celle-ci passe en configuration ouverte.

On peut par exemple, faire en sorte que le moyen de blocage soit réutilisable pour permettre le repositionnement de la carte dans sa configuration fermée.

Ainsi, après que la carte soit passée une première fois de sa configuration fermée à sa configuration o.uverte, il est alors possible de la réutiliser en la positionnant à nouveau en configuration fermée.

On peut également faire en sorte que le moyen de blocage de la carte comporte une colle résiliente dans le temps permettant de coller entre elles les portions mobiles.

Ce moyen est particulièrement intéressant pour réaliser un moyen de blocage réutilisable, car il est peu coûteux et simple à industrialiser.

On peut aussi faire en sorte de réaliser le moyen de blocage en utilisant une bande souple élastique comportant au moins une face de collage, encollée avec ladite colle résiliente, cette bande étant adaptée pour coller entre elles les première et seconde portions mobiles et ainsi positionner la carte dans sa configuration fermée.

L'avantage d'utiliser une telle bande souple élastique est de créer sur la bande, une contrainte élastique de rappel lorsque celle-ci est collée sur les deux portions mobiles et que la carte est en configuration fermée.

Sous les effets conjugués de la contrainte élastique de la bande élastique et de la contrainte élastique exercée par le moyen élastique sur les portions mobiles, la bande élastique a tendance à se décoller progressivement jusqu'à se détacher de l'une des portions mobiles et permettre le passage de la carte en configuration ouverte.

D'autres caractéristiques et avantages de l'invention ressortiront clairement de la description qui en est faite ci-après, à titre indicatif et nullement limitatif, en référence aux dessins annexés, dans lesquels:
- la figure 1 représente une vue de côté d'une carte déployable selon l'invention, dans sa configuration fermée,
- la figure 2 représente une vue de côté de la carte déployable selon l'invention, dans une configuration intermédiaire lors du passage de la configuration fermée à la configuration ouverte,
- la figure 3 représente une vue de côté de la carte selon l'invention dans sa configuration ouverte,
- la figure 4 représente une vue détaillée de la liaison entre les portions mobiles de la carte selon l'invention,
- la figure 5 représente une vue de côté d'une carte de jeu selon l'invention, en configuration fermée et dotée d'une pièce décor et d'une pièce de décor secondaire,
- la figure 6 représente une vue de côté de la carte de la figure 5 en configuration ouverte.

La carte des figures 1 à 6 est une carte déployable 1 qui est préférentiellement utilisée comme carte de jeu. Un tel jeu est basé sur le fait de cacher pendant un certain temps un élément qui peut être une pièce de décor 10 entre des première et seconde portions 2 et 3 mobiles l'une par rapport à l'autre, puis de dévoiler cet élément.

Pour cela, les portions mobiles 2 et 3 sont reliées entre elles par un moyen élastique 4 et sont adaptées pour pivoter l'une par rapport à l'autre selon un axe de pivotement 15 sensiblement voisin de l'axe de symétrie du moyen élastique 4.

Sur la figure 1, la carte 1 est en configuration fermée. Dans cette configuration fermée, le moyen élastique 4 est contraint et les première et seconde portions mobiles 2, 3 sont rapprochées l'une de l'autre.

Sous l'effet du mouvement de rapprochement des deux portions mobiles 2 et 3, le moyen élastique 4 est plié et contraint élastiquement.

Les première et seconde portions mobiles 2 et 3 sont des pièces plates sensiblement rigides, de formes sensiblement identiques entre elles et rectangulaires.

Préférentiellement, les matériaux utilisés dans une telle carte ne doivent pas être métalliques ou facilement cassables afin de pouvoir être utilisés dans un jeu pour enfants.

Les première et seconde portions 2 et 3 et autres éléments constitutifs de la carte sont donc généralement en matières plastiques ou en matières cartonnées éventuellement plastifiées en surface.

La première portion mobile 2 possède un premier bord 6, et la seconde portion mobile 3 possède un second bord 7.

Ces bords 6 et 7 sont sensiblement parallèles entre eux et servent de supports de fixation au moyen élastique 4 qui est généralement assemblé par collage le long de ces bords 6 et 7. Le moyen élastique 4, forme ainsi une charnière de pivotement élastique des portions mobiles 2 et 3, selon un axe de rotation 15 sensiblement parallèle aux bords 6 et 7.

Dans d'autres modes de réalisations, les portions mobiles 2 et 3 peuvent avoir des formes autres que plates et/ou autres que rectangulaires. Elles peuvent par exemple être en forme de coquilles circulaires, ou triangulaires.

Il est à noter que dans certains modes de réalisations alternatifs, l'axe de rotation 15 du moyen élastique 4 faisant charnière peut être perpendiculaire aux plans principaux des portions mobiles 2 et 3 sensiblement plates. Dans ce cas, l'élément élastique est généralement un plots assemblé sur chacune des surfaces parallèles aux plans principaux des portions mobiles 12 et 13. Dans ce mode de réalisation alternatif, non représenté sur les figures, le moyen élastique est soumis à un effort de torsion selon l'axe de rotation 15, lorsque la carte est en configuration fermée.

Selon les modes de réalisations de l'invention représentés sur les figures, l'assemblage par moyen élastique 4 peut être formé de différentes façons.

Selon un premier mode d'assemblage, le moyen élastique 4 est une bande élastique plate insérée et collée de manière inamovible dans des emplacements de fixations 8 et 9 pratiqués respectivement dans l'épaisseur des premier et second bords 6 et 7 des portions mobiles 2 et 3. Dans ce mode de réalisation la bande élastique 4 relie les bords 6 et 7 des portions mobiles 2 et 3, permettant ainsi le pivotement et le passage alternatif de la carte 1, de sa configuration fermée à sa configuration ouverte et inversement.

Selon un autre mode d'assemblage du moyen élastique 4, représenté sur les figures 5 et 6, le moyen élastique peut être plusieurs bandes élastiques assemblées à l'extérieur des portions mobiles 2 et 3 et sur les bords 6 et 7. Dans cet exemple de réalisation de la figure 5, les deux bandes élastiques sont fixées des faces opposées des bords 6 et 7.

Une pièce décor 10 plate, cachée par les portions mobiles 2 et 3, lorsque la carte 1 est en configuration fermée, est fixée sur une portion longitudinale du moyen élastique 4.

Cette pièce décor 10 peut être soit détachable de la carte pour être remplacée par le joueur, comme sur les figures 1 à 4, soit fixe et inamovible de la carte, comme sur les figures 5 et 6.

Dans ces deux cas de fixation de la pièce décor 10, un moyen de fixation de celle-ci est situé à proximité des bords 6 et 7, à l'endroit de la liaison entre les portions mobiles 2 et 3. Ce moyen de fixation est choisi pour avoir une épaisseur relativement importante. Ainsi lorsque la carte est dans sa configuration de fermeture, ce moyen de fixation 11 de la pièce décor 10 est coincé entre les portions mobiles 2 et 3. Ce coincement contribue à augmenter l'effort de contrainte du moyen élastique 4.

Lorsque ce décor 10 est détachable de la carte, comme sur les figures 1 à 4, le moyen de fixation 11 est généralement composé d'au moins une attache mâle 12 et d'une attache femelle 13.

Le moyen de fixation de la pièce décor 10 amovible est détaillé sur la figure 4.

Dans ce mode de réalisation, ce moyen de fixation est composé d'une attache femelle 13 directement fixée par collage sur une portion apparente du moyen élastique 4.

Les portions cachées du moyen élastiques 4 étant insérées dans les emplacements de fixation 8 et 9.

Une attache mâle 12, de forme complémentaire de l'attache femelle 13, destinée à venir se clipser dans cette dernière, est disposée sur un bord de la pièce décor 10.

L'attache mâle 12 est insérée dans l'attache femelle 13 par un mouvement de translation selon la direction de la flèche 22 orientée vers l'intérieure de l'attache femelle 13.

Une fois insérée, l'attache mâle 12 est bloquée dans l'attache femelle 13 et ainsi solidaire de la carte 1.

Tel que représentée sur les figures 5 et 6, une pièce de décor secondaire 14 peut également être assemblée sur la pièce décor 10 afin de compléter l'aspect ludique de la carte déployable 1.

Cette pièce de décor supplémentaire 14 peut par exemple être une pièce plate sur laquelle est positionné un plot d'assemblage 19 ayant une forme complémentaire d'un support de plot 20 positionné sur une face plane de la pièce décor 10.

Grâce à cet assemblage, une même carte 1 peut accepter successivement plusieurs pièces décor 10 et plusieurs pièces décor supplémentaires 14.

Le moyen de blocage 5 de la carte 1 dans sa configuration fermée, est représenté sur les figures 1 à 6.

Ce moyen de blocage 5 est composé d'une bande souple 5, préférentiellement élastique. Cette bande est encollée sur l'une de ses faces 23 avec une colle dont les capacités de collage sont résiliente, c'est à dire qu'elle peut être collée et décollée plusieurs fois de suite en conservant relativement les mêmes caractéristiques adhésives.

Cette bande souple 5 est préférentiellement prévue pour être amovible de la carte 1 de manière à être interchangeable.

Ceci permet de changer la bande souple 5 lorsque celle-ci est dégradée par exemple par des salissures empêchant un bon collage de la face encollée 23 de la bande 5.

Cette bande 5 détachable est également avantageuse car l'utilisateur peut ainsi choisir entre plusieurs bandes afin d'augmenter ou de ralentir le temps d'ouverture de la carte, entre le moment de sa fermeture et le moment de son ouverture. Le temps d'ouverture peut être augmenté avec la surface de collage de la bande et/ou en utilisant une colle à propriété adhésives supérieures.

Dans un premier temps, l'utilisateur rapproche les portions mobiles 2 et 3, par pivotement de celles-ci selon l'axe de rotation 15, de manière à cacher la pièce décor 10.

Puis dans un second temps, l'utilisateur colle une portion de la face encollée 23 de la bande souple 5 sur l'une des portions mobiles 2 ou 3, puis replie cette bande souple 5 sur la carte de manière à fixer la portion non encore collée de la bande souple 5 sur la seconde portion mobile 2 ou 3.

Une fois bloquée dans cette configuration fermée, la carte 1 (telle que représentée sur les figures 1 et 5) peut être posée sur un support.

Les efforts tendant à ouvrir la carte selon le sens des flèches 21, appliqués par le moyen élastique 4 conduisent au décollement progressif d'une portion de la bande souple 5. Ce décollement peut être accentué en utilisant une bande souple possédant des capacités élastiques. En effet, la bande souple élastique aura tendance à se déplier, pour être sensiblement à plat comme représenté sur les figures 2, 3 et 6.

Ce décollement peut également être accentué par un effort de pliage de l'une au moins des faces des portions mobiles 2 ou 3 comme représenté sur la figure 5.

Une fois complètement décollée, la bande souple 5 libère la carte qui s'ouvre alors automatiquement et violemment selon le sens des flèches 21.

Sous l'impact de l'ouverture, la carte 1 est généralement projetée en l'air par rapport au support sur lequel elle reposait, et pivote sur elle même.

La carte est généralement équilibrée pour retomber d'elle même sur le support et laisser la pièce décor 10 verticale et visible, comme sur les figures 3 et 6.

## Revendications

1. Carte déployable (1) comportant des première et seconde portions mobiles (2, 3) l'une par rapport à l'autre et reliées entre elles par un moyen élastique (4), la carte adoptant sélectivement :
- une configuration fermée dans laquelle le moyen élastique (4) est contraint et les première et seconde portions mobiles (2, 3) sont rapprochées l'une de l'autre et ;
- une configuration ouverte dans laquelle la contrainte du moyen élastique est relâchée et les première et seconde portions mobiles (2, 3) sont écartées l'une de l'autre, la carte étant **caractérisée en ce qu'**elle comporte un moyen de blocage (5) de la carte dans sa configuration fermée, ce moyen de blocage (5) comportant des moyens pour faire passer automatiquement et à retardement la carte, de sa configuration fermée à sa configuration ouverte.

2. Carte déployable (1) selon la revendication 1, **caractérisée en ce que** le moyen de blocage (5) est réutilisable pour le repositionnement de la carte (1) dans sa configuration fermée.

3. Carte déployable (1) selon l'une des revendications 1 à 2, **caractérisée en ce que** le moyen de blocage (5) comporte une colle résiliente dans le temps permettant de coller entre elles les portions mobiles (2, 3) .

4. Carte déployable (1) selon la revendication 3, **caractérisée en ce que** le moyen de blocage (5) est une bande souple (5) élastique comportant au moins une face de collage (23) encollée avec ladite colle résiliente, cette bande étant adaptée pour coller entre elles les première et seconde portions mobiles (2, 3)' et ainsi positionner la carte (1) dans sa configuration fermée.

5. Carte déployable (1) selon l'une quelconque des revendications 1 à 4, **caractérisée en ce que** les première et seconde portions mobiles (2, 3) sont des surfaces plates.

6. Carte déployable (1) selon l'une quelconque des revendications 1 à 5, **caractérisée en ce que** le moyen élastique (4) est une charnière élastique (4) fixée sur chacune des portions mobiles (2, 3), ladite charnière (4) formant un axe de rotation (15) des portions mobiles (2, 3) l'une par rapport à l'autre, permettant ainsi un passage alternatif de la carte d'une configuration à l'autre.

7. Carte déployable (1) selon la revendication 6, **caractérisée en ce que** la charnière élastique (4) est une bande élastique plate fixée sur un premier bord (6) de la première portion mobile (2) et sur un second bord (7) de la seconde portion mobile (3).

8. Carte déployable (1) selon la revendication 7, **caractérisée en ce que** le moyen élastique (4) en forme de bande élastique plate est inséré et collé dans des emplacements de fixation (8, 9) pratiqués respectivement dans l'épaisseur de chacune des portions mobiles (2, 3) de manière à permettre une liaison élastique entre ces deux portions mobiles (2, 3).

9. Carte déployable (1) selon l'une quelconque des revendications 1 à 8, **caractérisée en ce qu'**elle comporte une pièce décor (10) fixée sur la carte (1) et apte à être cachée par les portions mobiles (2, 3) lorsque la carte (1) est dans sa configuration fermée.

10. Carte déployable (1) selon la revendication 9, **caractérisée en ce que** la pièce décor (10) est un décor détachable (10) fixé sur la carte (1) par un moyen de fixation (11) solidaire de la carte (1) à l'endroit de la liaison entre les portions mobiles (2, 3).

11. Carte déployable (1) selon la revendication 10, **caractérisée en ce que** l'assemblage entre le moyen de fixation (11) solidaire de la carte (1) et le décor détachable (10) est réalisé par au moins une attache de type mâle (12) / femelle (13).

12. Carte déployable (1) selon l'une des revendications 9 ou 10, **caractérisée en ce qu'**elle comporte une pièce de décor secondaire (14), fixée sur la pièce de décor détachable (10).

## Claims

1. Unfoldable card (1) comprising first and second portions (2,3) that are movable one with respect to the other and joined together by an elastic means (4), the card adopting selectively:
- a closed configuration in which the elastic means (4) is stressed and the first and second movable portions (2,3) are brought close together and;
- an open configuration in which the stress of the elastic means is relaxed and the first and second movable portions (2,3) are parted from one another, the card being **characterized in that** it comprises a means (5) for locking the card in its closed configuration, this locking means (5) comprising means for making the card pass automatically and with delayed action from its closed configuration to its open configuration.

2. Unfoldable card (1) according to Claim 1, **characterized in that** the locking means (5) is reusable fox repositioning the card (1) in its closed configuration.

3. Unfoldable card (1) according to one of Claims 1 to 2, **characterized in that** the locking means (5) comprises a temporally resilient glue making it possible to glue together the movable portions (2,3).

4. Unfoldable card (1) according to Claim 3, **characterized in that** the locking means (5) is an elastic flexible strip (5) comprising at least one gluing face (23) stuck with the said resilient glue, this strip being suitable for gluing together the first and second movable portions (2,3) and thus positioning the card (1) in its closed configuration.

5. Unfoldable card (1) according to any one of Claims 1 to 4, **characterized in that** the first and second movable portions (2,3) are flat surfaces.

6. Unfoldable card (1) according to any one of Claims 1 to 5, **characterized in that** the elastic means (4) is an elastic hinge (4) fixed to each of the movable portions (2,3), the said hinge (4) forming an axis (15) of rotation of the movable portions (2,3) one with respect to the other, thus allowing the card to pass alternately from one configuration to the other.

7. Unfoldable card (1) according to Claim 6, **characterized in that** the elastic hinge (4) is a flat elastic strip fixed to a first edge (6) of the first movable portion (2) and to a second edge (7) of the second movable portion (3).

8. Unfoldable card (1) according to Claim 7, **characterized in that** the flat elastic strip-shaped elastic means (4) is inserted and glued into fixing locations. (8,9) made respectively in the thickness of each of the movable portions (2, 3) so as to allow an elastic link between these two movable portions (2,3) .

9. Unfoldable card (1) according to any one of Claims 1 to 8, **characterized in that** it comprises a decoration piece (10) fixed to the card (1) and able to be hidden by the movable portions (2,3) when the card (1) is in its closed configuration.

10. Unfoldable card (1) according to Claim 9, **characterized in that** the decoration piece (10) is a detachable decoration (10) fixed to the card (1) by a fixing means (11) secured to the card (1) at the location of the link between the movable portions (2,3).

11. Unfoldable card (1) according to Claim 10, **characterized in that** the fixing means (11) secured to the card (1) and the detachable decoration (10) are assembled together by at least one clasp of male (12) / female (13) type.

12. Unfoldable card (1) according to one of Claims 9 or 10, **characterized in that** it comprises a secondary decoration piece (14), fixed to the detachable decoration piece (10) .

## Patentansprüche

1. Auseinanderfaltbare Karte (1), umfassend einen ersten und einen zweiten Teil (2, 3), die gegeneinander beweglichen sind und untereinander durch ein elastisches Mittel (4) verbunden sind, wobei die Karte selektiv aufweist:
- eine geschlossene Konfiguration, in der das elastische Mittel (4) gespannt ist und der erste und der zweite bewegliche Teil (2, 3) aneinander angenähert sind, und
- eine offene Konfiguration, in der die Spannung des elastischen Mittels gelockert ist und der erste und der zweite bewegliche Teil (2, 3) voneinander entfernt sind, wobei die Karte **dadurch gekennzeichnet ist, dass** sie eine Blockiervorrichtung (5) der Karte in ihrer geschlossenen Konfiguration aufweist, wobei diese Blockiervorrichtung (5) Mittel aufweist, um die Karte automatisch und mit Verzögerung von ihrer geschlossenen Konfiguration in ihre offene Konfiguration übergehen zu lassen.

2. Auseinanderfaltbare Karte (1) nach Anspruch 1, **dadurch gekennzeichnet, dass** die Blockiervorrichtung (5) für die Repositionierung der Karte (1) in ihre geschlossene Konfiguration wieder verwendbar ist.

3. Auseinanderfaltbare Karte (1) nach einem der Ansprüche 1 bis 2, **dadurch gekennzeichnet, dass** die Blockiervorrichtung (5) einen mit der Zeit flexiblen Kleber umfasst, der es ermöglicht, die beweglichen Teile (2, 3) untereinander zu kleben.

4. Auseinanderfaltbare Karte (1) nach Anspruch 3, **dadurch gekennzeichnet, dass** die Blockiervorrichtung (5) ein elastisches weiches Band (5) ist, das mindestens eine Klebeseite (23) aufweist, die mit dem flexiblen Kleber verklebt ist, wobei dieses Band dazu geeignet ist, den ersten und den zweiten beweglichen Teil (2, 3) aneinander zu kleben und so die Karte (1) in ihre geschlossene Konfiguration zu positionieren.

5. Auseinanderfaltbare Karte (1) nach einem der Ansprüche 1 bis 4, **dadurch gekennzeichnet, dass** der erste und der zweite bewegliche Teil (2, 3) ebene Flächen sind.

6. Auseinanderfaltbare Karte (1) nach einem der Ansprüche 1 bis 5, **dadurch gekennzeichnet, dass** das elastische Mittel (4) ein elastisches Gelenk (4) ist, das auf jedem der beweglichen Teile (2, 3) befestigt ist, wobei das Gelenk (4) eine Drehachse (15) der beweglichen Teile (2, 3) gegeneinander bildet, wodurch eine alternativer Übergang der Karte von einer Konfiguration in die andere ermöglicht wird.

7. Auseinanderfaltbare Karte (1) nach Anspruch 6, **dadurch gekennzeichnet, dass** das elastische Gelenk (4) ein flaches elastisches Band ist, das auf einer ersten Kante (6) des ersten beweglichen Teils (2) und auf einer zweiten Kante (7) des zweiten beweglichen Teils (3) befestigt ist.

8. Auseinanderfaltbare Karte (1) nach Anspruch 7, **dadurch gekennzeichnet, dass** das elastische Mittel (4) in Form eines flachen elastischen Bandes in Befestigungsstellen (8, 9) eingeführt und geklebt ist, die jeweils in der Dicke jedes der beweglichen Teile (2, 3) angebracht sind, so dass eine elastische Verbindung zwischen diesen beiden beweglichen Teilen (2, 3) ermöglicht wird.

9. Auseinanderfaltbare Karte (1) nach einem der Ansprüche 1 bis 8, **dadurch gekennzeichnet, dass** sie ein Verzierungsstück (10) umfasst, das auf der Karte (1) befestigt ist und dazu geeignet ist, von den beweglichen Teilen (2, 3) verborgen zu werden, wenn sich die Karte (1) in ihrer geschlossenen Konfiguration befindet.

10. Auseinanderfaltbare Karte (1) nach Anspruch 9, **dadurch gekennzeichnet, dass** das Verzierungsstück (10) eine abnehmbare Verzierung (10) ist, die auf der Karte (1) mithilfe eines Befestigungsmittels (11) befestigt ist, das an der Stelle der Verbindung zwischen den beweglichen Teilen (2, 3) mit der Karte einstückig ist.

11. Auseinanderfaltbare Karte (1) nach Anspruch 10, **dadurch gekennzeichnet, dass** die Montage zwischen dem Befestigungsmittel (11), das mit der Karte (1) einstückig ist, und der abnehmbaren Verzierung (10) mithilfe mindestens einer Befestigung des Typs Außen- (12) Innenverbindung (13) durchgeführt ist.

12. Auseinanderfaltbare Karte (1) nach einem der Ansprüche 9 oder 10, **dadurch gekennzeichnet, dass** sie ein sekundäres Verzierungsstück (14) aufweist, das auf dem abnehmbaren Verzierungsstück (10) befestigt ist.
